# FASCICULE DE BREVET EUROPEEN

(11) **EP 0 132 426 B1**
(45) Date de publication et mention de la délivrance du brevet: **16.09.1987**
(21) Numéro de dépôt: 84401287.2
(22) Date de dépôt: 21.06.1984
(51) Int. Cl.: H01F 31/00, H01F 5/02

(54) **Bobine d'allumage pour moteur à combustion interne**
Zündspule für Verbrennungsmotor
Ignition coil for an internal-combustion engine

(30) Priorité: 21.07.1983 FR 8312050
(43) Date de publication de la demande: 30.01.1985
(73) Titulaire: DUCELLIER & Cie, F-94024 Créteil Cedex (FR)
(72) Inventeur: Croissant, Jonny, F-77680 Roissy en Brie (FR)
(74) Mandataire: Habert, Roger

## Description

La présente invention concerne une bobine d'allumage du type à circuit magnétique fermé, notamment pour dispositif d'allumage à.étincelles des véhicules automobiles.

Pour de telles bobines qui comportent deux bobinages concentriques disposés dans un même boitier autour d'une branche d'un circuit magnétique fermé, et à la partie supérieure; les différentes connexions électriques, il apparait des difficultés de maintien et de mise en place des différents éléments constitutifs lors de l'assemblage.

Certains dispositifs décrits notamment dans les documents FR-A-2 118 787, US-A-4 210 890 et US-A-3 524 156 montrent bien certaines simplifications dans les mise en place des différents éléments constitutif comme par exemple dans l'utilisation d'un support pour supporter les différentes connexions électriques.

Mais le problème ne parait pas pouvoir être résolu à la lecture de ces documents pour maintenir les bobinages primaire et secondaire l'un par rapport à l'autre par le même support et spécifiques aux bobines d'allumage pour moteur à combustion interne, lesquels bobinages pour des raisons d'encombrement doivent être disposés concentriquement l'un sur l'autre.

La présente invention a pour but de remédier à ces difficultés et concerne à cet effet une bobine d'allumage pour moteur à combustion interne du type comportant: un boitier isolant dans lequel sont disposés concentriquement, autour d'une branche d'un circuit magnétique fermé deux bobinages primaires et secondaires et un support qui maintient des connexions de basse et haute tension, caractérisée en ce que le support comporte, obtenus de matière des premiers moyens de positionnement et de maintien du bobinage sont constitués par au moins une rainure réalisée dans le support dans laquelle se positionne une patte du support qui comporte à son extrémité libre un crochet qui s'appuie sur la face extérieure du support et des seconds moyens de positionnement et de maintien du bobinage secondaire constitués par des pattes déformables élastiquement, réalisées sous le support dont la forme extérieure cylindrique correspond à la forme intérieure du support du bobinage secondaire et qui comporte un rebord extérieur qui se loge contre un dégagement réalisé à l'intérieur du support.

La description qui va suivre en regard des figures annexées fera mieux comprendre comment l'invention peut être réalisée.
La figure 1 est une vue en coupe d'une bobine d'allumage conforme à l'invention.
Les figures 2a et 2b représentent un support conforme à l'invention équipé des connexions électriques basse et haute tension.
La figure 3 représente un support de bobinage primaire pour une bobine d'allumage conforme à l'invention.
Les figures 4a et 4b représentent un support de bobinage secondaire pour une bobine d'allumage conforme à l'invention.

La bobine d'allumage représentée à la figure 1 est constituée de façon connue d'un boitier qui maintient un support 13 sur lequel est enroulé un bobinage primaire 4 et un support 15 sur lequel est enroulé un bobinage secondaire 3, isolés d'un circuit magnétique fermé 2 constitué par un empilage de tôles découpées selon une forme appropriée et concentriques à une des branches dudit circuit magnétique. A la partie supérieure du boitier 1, un support 5 maintient les connexions basses tensions 6 et la sortie haute tension 7.

Conformément à l'invention le support 5 comporte, obtenus de matière, des moyens de positionnement et de maintien des bobinages 3 et 4.

Pour le bobinage primaire 4 de ces moyens sont constitués par deux trous 9 dans lesquels viennent se positioner deux pions 11 réalisés à la partie supérieure du support 13 du bobinage 4, et d'une rainure 10 dans laquelle se glisse une patte 12, déformable élastiquement, qui comportent à son extrémité libre un crochet 12a jusqu'à ce que le crochet 12a étant libre celui-ci prenne appui sur la face supérieure 5a du support 5 assurant ainsi la liaison entre le support 5 et le support 13. Cette patte 12 étant parallèle aux deux pions 11. Le support 13 et conséquemment le bobinage 4 est alors positioné par l'association des pions 11 avec les trous 9, et maintenu par l'association de la languette 12 et de son crochet 12a avec la raisnure 10 et la force 5a du support.

Pour le bobinage secondaire 3 les moyens de maintien et de positionnement sont constitués par deux pattes 14 déformables élastiquement réalisées à la face inférieure du support 5 et qui comportent chacune un rebord extérieur 14a à leur extrémité libre. Ces pattes 14 coopèrent avec l'intérieur creux du support 15 du bobinage secondaire 3. Ce support 15 est de forme intérieure cylindrique, l'extérieur étant constitué par une pluralité de logements annulaires dans lesquels est enroulé le bobinage secondaire 3. Deux encoches 15b sont taillées à l'intérieur du support 15 de façon à réaliser des surfaces 15a contre lesquelles viendront prendre appui les rebords 14a des pattes 14.

De plus le support 15 est équipé d'une part d'une liaison conductrice 8 en fil carré qui assure l'arrivée du courant pour l'alimentation du bobinage secondaire 3 dont une extémité est enroulée autour d'une extrémité du fil carré 8, et d'autre part d'une seconde liaison conductrice en fil carrée 16 autour d'une des extémités de laquelle est enroulée l'autre extrémité du bobinage secondaire 3, et dont la seconde extrémité 16a est en forme d'anneau.

Ces différents éléments permettent d'effectuer un préassemblage pour faciliter le stockage et la manipulation lors de l'assemblage définitif. En effet le support 5 peut aisément être équipé des différentes connexions 6 constitués par des tôles conductrices pliées, dans notre exemple, ou par un connecteur rapporté; de la connexion 7; du bobinage primaire 4 maintenu et positioné par les éléments décrits précédemment et dont les différentes liaisons électriques sont effectuées avec la connexion 6 correspondante; du bobinage secondaire 3 maintenu par l'encliquetage des rebords 14a, des pattes 14, contre les surfaces 15a du support 15, le positionnement précis de ce bobinage 3 étant effectué lors du soudage de la connexion en fil carré 8 avec la seconde connexion 6 d'arrivée de courant, et la liaison entre l'anneau 16a et la connexion haute tension 7 par un clou cannelé 17 emmanché à force dans ladite connexion 7.

Dans cette réalisation le support 5 comporte un écran 18 obtenu de matière qui isole les connexions 6 et le circuit magnétique fermé 2.

Ce support 5 comporte aussi obtenue de matière une cheminée 19 dans laquelle est positionnée la connexion haute tension 7 et aux abords de laquelle sont obtenus des doigts 20 aptes à maintenir un protège câble, non représenté.

Grâce à ces différents moyens le support 5, les connexions 6, 7 et les bobinages 3 et 4 font un ensemble autonome ce qui diminue le nombre de manipulations délicates pour l'assemblage des divers éléments dans le boitier 1 autour de la branche du circuit magnétique 2.

## Revendications

1. Bobine d'allumage pour moteur à combustion interne du type comportant: un boitier isolant (1) dans lequel sont disposés concentriquement, autour d'une branche d'un circuit magnétique fermé (2), deux bobinages primaire et secondaire (4 et 3) et un support (5) qui maintient des connexions (6 et 7) de basse et haute tension, caractérisée en ce que le support (5) comporte, obtenus de matière, des premiers moyens de positionnement et de maintien du bobinage (4) constitués par au moins une rainure (10) réalisée dans le support (5) dans laquelle se positionne une patte (12) du support (13) qui comporte à son extrémité libre un crochet (12a) qui s'appuie sur la face extérieure (5a) du support (5) et des seconds moyens de positionnement et de maintien du bobinage secondaire (3) constitués par des pattes (14) déformables élastiquement, réalisées sous le support (5) dont la forme extérieure cylindrique correspond à la forme intérieure du support (15) du bobinage secondaire (3) et qui comportent un rebord extérieur (14a) qui se loge contre un dégagement (15a) réalisé à l'intérieur du support (15).

2. Bobine d'allumage selon la revendication 1, caractérisée en ce que la borne de sortie (16) du bobinage secondaire (3) est un conducteur à section carrée fixé sur le support (15) du bobinage (3) sur lequel est enroulée l'extrémité du bobinage secondaire (3) et dont l'extrémité libre (16a) est réalisée en forme d'anneau dans lequel pénètre un clou cannelé (17) emmanché à force dans la connexion (7) de haute tension.

## Patentansprüche

1. Zündspule für eine Brennkraftmaschine, mit einem isolierenden Gehäuse (1), in dem konzentrisch um einen Schenkel eines geschlossenen Magnetkreises (2) zwei Primär- und Sekundärwicklungen (4 und 3) und ein Träger (5) für Anschlussstücke (6 und 7) für Nieder- bzw. Hochspannung angeordnet sind, dadurch gekennzeichnet, dass der Träger (5) mit ihm einstückige erste Mittel zum Positionieren und Halten der Wicklung (4) aufweist, die von wenigstens einer in den Träger (5) eingearbeiteten Nut (10) gebildet sind, in der ein Lappen (12) des Trägers (13) angeordnet ist, der an seinem freien Ende mit einem Haken (12a) versehen ist, welcher sich auf der Aussenseite (5a) des Trägers (5) abstützt, und zweite Mittel zum Positionieren und Halten der Sekundärwicklung (3) hat, die von elastisch verformbaren, unterhalb des Trägers (5) ausgebildeten Lappen (14) gebildet sind, deren zylindrische Aussenform der Innenform vom Träger (15) der Sekundärwicklung (3) entspricht und die einen nach aussen umgebogenen Rand (14a) aufweisen, der sich an eine im Innern des Trägers (15) ausgebildete Aussparung (15a) anlegt.

2. Zündspule nach Anspruch 1, dadurch gekennzeichnet, dass das Durchführungsanschlussstück (16) der Sekundärwicklung (3) ein Leiter von quadratischem Querschnitt ist, der am Träger (15) der Wicklung (3) befestigt ist, auf welchen das Ende der Sekundärwicklung (3) gewickelt ist, und dessen freies Ende (16a) zu einem Ring geformt ist, in den ein in das Anschlussstück (7) für Hochspannung eingepresster Kerbnagel (17) eindringt.

## Claims

1. Ignition coil for an internal-combustion engine, of the type comprising: an insulating casing (1), in which there are disposed concentrically about a branch of a closed magnetic loop (2) two primary and secondary windings (4 and 3) and a support (5) which maintains low-tension and high-tension connections (6 and 7), characterized in that the support (5) comprises, produced as a single unit, first means for positioning and for retaining the winding (4), which are formed by at least one groove (10) formed in the support (5), in which groove there is positioned a lug (12) of the support (13) which comprises at its free end a hook (12a) which rests against the external surface (5a) of the support (5) and second means for positioning and retaining the secondary winding (3), which are formed by elastically deformable lugs (14), which are constructed under the support (5), the cylindrical external shape of which corresponds to the internal shape of the support (15) of the secondary winding (3) and which comprise an external shoulder (14a) which is lodged against a clearance (15a) formed on the interior of the support (15).

2. Ignition coil according to Claim 1, characterized in that the output terminal (16) of the secondary winding (3) is a square-section conductor fixed on the support (15) of the winding (3), on which the end of the secondary winding (3) is wound and the free end (16a) of which is constructed in the form of a ring into which there penetrates a grooved drive stud (17) forcibly fitted into the high-tension connection (7).
